# EUROPÄISCHE PATENTSCHRIFT

(11) **EP 1 675 433 B1**
(45) Veröffentlichungstag und Bekanntmachung des Hinweises auf die Patenterteilung: **13.02.2008**
(21) Anmeldenummer: 05027305.1
(22) Anmeldetag: 14.12.2005
(51) Int. Cl.: H05B 3/24, H05B 3/14

(54) **Elektrisches Luftheizregister**
Air heating device
Dispositif de chauffage d'air

(30) Priorität: 22.12.2004 DE 102004061650; 12.01.2005 DE 102005001385
(43) Veröffentlichungstag der Anmeldung: 28.06.2006
(73) Patentinhaber: Schütz GmbH & Co. KGaA, 56242 Selters / Westerwald (DE)
(72) Erfinder: Schütz, Udo, 56242 Selters/Westerwald (DE)
(74) Vertreter: Pürckhauer, Rolf

(56) Entgegenhaltungen:
- EP-A- 0 735 797
- EP-A- 0 755 171
- EP-A- 1 528 837
- WO-A-20/05025272
- US-A1- 2004 173 594
- PATENT ABSTRACTS OF JAPAN Bd. 1996, Nr. 06, 28. Juni 1996 (1996-06-28) -& JP 08 031550 A (SEMU:KK), 2. Februar 1996 (1996-02-02)

## Beschreibung

Die Erfindung betrifft ein elektrisches Luftheizregister, insbesondere für Raumheizungsanlagen zum Erwärmen von aus dem Freien angesaugter kühler Außenluft, die als Zuluft in geschlossene Räume, insbesondere Gebäude- und Fahrzeugräume, gefördert wird, mit einer Vielzahl von elektrisch beheizbaren Profilstreifen aus einer elektrisch leitenden Kunststofffolie, die ein Trapezprofil aufweisen und jeweils um 180° gegeneinander verdreht zu einem Block mit Luftkanälen und elektrischen Anschlüssen miteinander verschweißt oder mittels eines elektrisch leitenden Klebers miteinander verklebt sind.

Ein elektrisches Luftheizregister diese Art ist aus der US 2004/0173594 A1 bekannt.

Der Erfindung liegt die Aufgabe zugrunde, ein elektrisches Luftheizregister der gattungsgemäßen Art zu entwickeln, das sich durch eine hohe Heizleistung, eine gleichmäßige Wärmeverteilung und geringe Oberflächentemperaturen auszeichnet.

Diese Aufgabe ist erfindungsgemäß gelöst durch ein elektrisches Luftheizregister mit den Merkmalen des Patentanspruchs 1.

Die Unteransprüche beinhalten vorteilhafte und zweckmäßige Weiterbildungen der Erfindung.

Die Konstruktion des erfindungsgemäßen elektrischen Heizregisters, die auf einem aus einer Vielzahl von Profilstreifen aus einer elektrisch leitenden Heizfolie zusammengesetzten Block mit Luftkanälen beruht, zeichnet sich durch eine große, gleichmäßig temperierbare Heizfläche zum Aufwärmen eines Luftstromes bei einem im Vergleich mit bekannten elektrischen Heizregistern geringerem Stromverbrauch und niedrigerem Platzbedarf aus.

Die Erfindung ist nachstehend anhand einer perspektivischen Darstellung eines elektrischen Luftheizregisters erläutert:

Das elektrische Luftheizregister 1 wird bevorzugt bei Raumheizungsanlagen zum Erwärmen von aus dem Freien angesaugter kühler Außenluft eingesetzt, die als Zuluft in ein Gebäude gefördert wird.

Das Heizregister 1 besteht aus einer Vielzahl von elektrisch beheizbaren Profilstreifen 2 mit einem Trapezprofil 3 aus einer elektrisch leitenden Heizfolie 4 aus Kunststoff, die zu einem Block 5 mit parallel ausgerichteten Luftkanälen 6 mit einem röhrenbildenden Querschnitt zusammengesetzt sind.

Zur Herstellung der Profilstreifen 2 wird eine Kunststoffolie verwendet, bei der in einer organischen oder anorganischen Matrix Kohlestoffasern eingebettet sind.

Die Trapezprofilstreifen 2 sind jeweils um 180° gegeneinander verdreht zu dem Block 5 miteinander verschweißt oder mittels eines elektrisch leitenden Klebers miteinander verklebt.

Das elektrische Luftheizregister 1 ist mit zwei streifenförmigen Anschlußelektroden 7, 8 aus Metall oder einem elektrisch leitenden Kunststoffmaterial ausgestattet, die mit den flachen Enden 9 der Profilstreifen 2 verschweißt, verclincht oder mittels eines elektrisch leitenden Klebers verklebt sind.

Die Steuerung des Ein- und Ausschaltvorgangs des beispielsweise bei einer Raumheizungsanlage eingesetzten elektrischen Luftheizregisters 1, dessen Luftkanäle 6 von der aus dem Freien angesaugten Außenluft in Pfeilrichtung a durchströmt werden, die als Zuluft in ein Gebäude gefördert wird, erfolgt durch einen Temperatursensor, der die Temperatur der einströmenden Zuluft hinter dem Heizregister mißt und bei Unterschreitung oder Überschreitung der vorgegebenen Sollwerte mit Hilfe eines Relais die entsprechenden Stromschalter zum Ein- oder Abschalten des Heizregisters ansteuert.

Entsprechend der benötigten Heizleistung kann das elektrische Luftheizregister 1 aus mehreren Blöcken 5 aus Profilstreifen 2 mit durchgehenden Luftkanälen 6 bestehen.

## Patentansprüche

1. Elektrisches Luftheizregister(1), insbesondere für Raumheizungsanlagen zum Erwärmen von aus dem Freien angesaugter kühler Außenluft, die als Zuluft in geschlossene Räume, insbesondere Gebäude- und Fahrzeugräume gefördert wird, mit einer Vielzahl von elektrisch beheizbaren Profilstreifen (2) aus einer elektrisch leitenden Kunststoffolie (4), die ein Trapezprofil (3) aufweisen und jeweils um 180° gegeneinander verdreht zu einem Block (5) mit Luftkanälen (6)und elektrischen Anschlüssen miteinander verschweißt oder mittels eines elektrisch leitenden Klebers miteinander verklebt sind, **dadurch gekennzeichnet, dass** die Profilstreifen (2) aus einer Kunststoffolie bestehen, bei der in einer organischen oder anorganischen Matrix Kohlestoffasern eingebettet sind, und dass die Profilstreifen (2) mit ihren flachen Stirnenden (9) mit streifenförmigen Anschlusselektroden (7, 8) aus Metall oder einem elektrisch leitenden Kunststoffmaterial verschweißt, verclincht oder mittels eines elektrisch leitenden Klebers verklebt sind.

2. Luftheizregister nach Anspruch 1, **gekennzeichnet durch** mehrere zusammengesetzte Blöcke (5) aus Profilstreifen (2) mit durchgehenden Luftkanälen (6).

## Claims

1. Electric air heating register (1), in particular for space heating systems for heating cool outside air aspirated from the open air, which is conveyed as additional air into closed spaces, in particular spaces in buildings and vehicles, with a plurality of electrically heated profile strips (2) made of an electrically conductive plastic foil (4), which have a trapezoidal profile (3) and are welded together respectively rotated 180° relative to one another to a block (5) with air ducts (6) and electrical connections or are glued together by means of an electrically conductive adhesive, **characterised in that** the profile strips (2) are made of a plastic foil, wherein carbon fibres are embedded in an organic or inorganic matrix, and that the profile strips (2) are welded, clinched or glued by means of an electrically conductive adhesive at their flat front ends (9) to strip-shaped connection electrodes (7, 8) made of metal or an electrically conductive plastic material.

2. Air heating register according to claim 1, **characterised by** several assembled blocks (5) comprising profile strips (2) with through air ducts (6).

## Revendications

1. Registre (1) électrique de tirage d'air, notamment pour des installations de chauffage de pièce en vue d'échauffer de l'air extérieur frais aspiré de l'atmosphère qui est envoyé en tant qu'air affluent dans des espaces fermés, notamment dans des chambres de bâtiments et des habitacles de véhicules automobiles, comprenant une pluralité de bandes (2) profilées, pouvant être chauffées électriquement en une feuille (4) en matière plastique conductrice de l'électricité, qui ont un profil (3) en trapèze et qui sont soudées entre elles ou sont collées entre elles au moyen d'une colle conductrice de l'électricité en un bloc (5) ayant des canaux (6) pour de l'air et des bornes électriques, **caractérisé en ce que** les bandes (2) profilées sont en une feuille en matière plastique dans laquelle des fibres de carbone sont incorporées dans une matrice organique ou minérale et **en ce que** les bandes (2) profilées sont soudées, rivetées ou collées au moyen d'une colle électrique par leurs extrémités (9) plates frontales à des électrodes (7, 8) en métal ou en une matière plastique conductrice de l'électricité formant bornes et se présentant sous la forme de bande.

2. Registre de tirage d'air suivant la revendication 1, **caractérisé par** plusieurs blocs (5) rassemblés constitués de bandes (2) profilées ayant des canaux (6) traversants pour de l'air.
